# EUROPÄISCHE PATENTSCHRIFT

(11) **EP 0 829 897 B1**
(45) Veröffentlichungstag und Bekanntmachung des Hinweises auf die Patenterteilung: **18.08.2004**
(21) Anmeldenummer: 97115993.4
(22) Anmeldetag: 15.09.1997
(51) Int. Cl.: H01H 85/041

(54) **Elektrische Sicherung**
Electric fuse
Fusible électrique

(30) Priorität: 14.09.1996 DE 29616063 U
(43) Veröffentlichungstag der Anmeldung: 18.03.1998
(73) Patentinhaber: Wickmann-Werke GmbH, D-58453 Witten (DE)
(72) Erfinder: Jöllenbeck, André, 44805 Bochum (DE)
(74) Vertreter: Hosbach, Hans Ulrich, Dipl.-Ing.

(56) Entgegenhaltungen:
- EP-A- 0 270 954
- WO-A-90/00305
- WO-A-95/33276
- DE-A- 3 033 323
- DE-U- 9 407 550
- FR-A- 2 638 566
- GB-A- 2 284 951
- US-A- 5 363 082

## Beschreibung

Die vorliegende Erfindung betrifft eine elektrische Sicherung mit einem Substrat aus einem elektrisch isolierenden Werkstoff, mindestens zwei elektrischen Kontakten, die im Abstand voneinander an dem Substrat angeordnet sind, und einem Schmelzleiter, der die Kontakte elektrisch leitend verbindet und mindestens teilweise zwischen den Kontakten in eine elektrisch isolierende Vergußmasse eingebettet ist, wobei zwischen den Kontakten eine Vertiefung im Substrat angeordnet ist.

Bekannte Sicherungen werden in unterschiedlicher Ausformung und mit variierenden Bauteilen hergestellt und in großer Zahl in elektrischen und elektronischen Schaltungen eingesetzt. Dort schützen sie einzelne Bauteile oder komplette Baugruppen vor zu hohen Strombelastungen durch anhaltende Überströme oder durch Kurzschluß.

Der Aufbau einer Sicherung muß dabei dem Schmelzleiter Schutz gegenüber Einflüssen aus der Umgebung bieten. Andererseits muß aber auch die Umgebung beim Abschalten der Sicherung vor Metalldämpfen o.ä. abgeschirmt und bewahrt werden. Zudem muß eine Sicherung für die elektrische Verbindung mit der umgebenden Schaltung entsprechende Anschlüsse enthalten. Bekannte Sicherungen weisen zum Erfüllen der genannten Erfordernisse einen komplexen Aufbau auf, der relativ hohe Fertigungskosten und/oder viel Platz beanspruchende Baugrößen erfordert.

Aus der US 5,363,082 ist eine gattungsgemäße Sicherung bekannt. In dem Substrat ist eine Längsnut ausgebildet, in der der Schmelzleiter liegt. Der Schmelzleiter ist teilweise mit einer elektrisch isolierenden Vergußmasse bedeckt. Die Auslösecharakteristik mehrerer baugleicher Sicherungen kann variieren.

Der vorliegenden Erfindung liegt daher die Aufgabe zugrunde, eine elektrische Sicherung zu schaffen, die eine einfache Bauform aufweist und die Reproduzierbarkeit der Auslösecharakteristik baugleicher Sicherungen verbessert.

Diese Aufgabe wird erfindungsgemäß durch eine Sicherung mit den Merkmalen des Patentanspruchs 1 gelöst.

Der Erfindung liegt die Erkenntnis zugrunde, daß die bei bekannten baugleichen Sicherungen auftretende unterschiedliche Auslösecharakteristik darauf zurückzuführen ist, daß die Umgebung des Schmelzleiters nicht bei allen Sicherungen gleich ist. Insbesondere besteht die Gefahr, daß der Schmelzleiter zwischen den elektrischen Kontakten thermisch mit dem Substrat gekoppelt ist. Die Berührungsstellen des Schmelzleiters mit dem Substrat sind vorher nicht bestimmbar. Die Räume zwischen dem Schmelzleiter und dem Substrat sind klein und können sich mit Verunreinigungen oder sonstigen Ablagerungen füllen. Auch dies beeinflußt die Auslösecharakteristik der Sicherung. Im übrigen wird auch die Vergußmasse den Schmelzleiter nicht vollständig bedecken können, und zwar insbesondere dort, wo der Schmelzleiter das Substrat berührt. An anderen Stellen verbleiben Lufträume, die ebenfalls zu einer thermisch inhomogenen Umgebung und damit zu unterschiedlichen Auslösecharakteristiken führen.

In dem Substrat ist erfindungsgemäß zwischen den Kontakten eine Vertiefung angeordnet, wobei der Schmelzleiter im Bereich der Vertiefung ohne Kontakt zu dem Substrat verläuft. Die Vertiefung schafft eine verbesserte thermische Entkopplung des Schmelzleiters vom Substrat und gewährleistet so eine reproduzierbare Auslösecharakteristik. Auch gestattet es die Vertiefung in dem Substrat, daß die Vergußmasse den Schmelzleiter vollständig umgeben kann. Sie schafft damit zuverlässig eine reproduzierbare homogene Umgebung und verbessert die Reproduzierbarkeit der Auslösecharakteristik baugleicher Sicherungen.

Der Schmelzleiter ist mindestens teilweise zwischen den Kontakten mit einer elektrisch isolierenden Vergußmasse abgedeckt, die mit dem Substrat verbunden ist. Die Abdeckung des Schmelzleiters übernimmt folgende Aufgaben:
- den Schutz des Schmelzleiters vor mechanischen Beanspruchungen und Einflüssen der Umgebung,
- den Schutz der Umgebung vor dem Lichtbogen und verdampfenden Teilen des Schmelzleiters und
- das "Kühlen" des Lichtbogens beim Abschalten der Sicherung, um ein sicheres Ende des Stromflusses durch ein Erlöschen des Lichtbogens zu bewirken.

Je nach Wahl der Vergußmasse kann die Abschaltcharakteristik der Sicherung beeinflußt werden.

Im Vergleich mit bekannten Sicherungen entfällt bei der Fertigung der erfindungsgemäßen Sicherung durch diesen Aufbau mindestens ein Prozeßschritt, da hier die Abdeckung als diskretes Teil nicht vorgefertigt und/oder durch Hilfsstoffe auf dem Substrat befestigt werden muß. Ferner ist die Dichtigkeit des Abschlusses durch die Vergußmasse leicht zu gewährleisten.

Vorteilhafterweise wird als Substrat für eine erfindungsgemäße Sicherung ein rechteckiges Plättchen gewählt, so daß sich Sicherungen der beschriebenen Art vorzugsweise im Vielfachnutzen fertigen und in einem Abschlußschritt vereinzeln lassen, beispielsweise durch Brechen oder andere Trennverfahren. Es existieren aber auch eine Reihe gängiger Bauteile, die durch ihre Materialeigenschaften für den Einsatz als Sicherungssubstrat geeignet sind.

In einer Weiterbildung wird ein keramisches Substrat für den Aufbau einer Sicherung genutzt. Keramische Werkstoffe sind durch ihre Materialeigenschaften für den Einsatz als Sicherungssubstrat besonders geeignet, da sie thermisch stabil sind und auch in der Gegenwart von Lichtbogenstrecken keine leitfähigen Brücken ausbilden können, wie z.B. Kohlenstoffbrücken.

Große Vorteile ergeben sich aus der Verwendung einer aushärtbaren Paste als Vergußmasse. Als fließfähiges Medium kann eine Paste in einem Fertigungsschritt den Schmelzleiter vollständig und dicht umschließen, um in einem darauf folgenden Schritt verfestigt zu werden. Die Aushärtung bzw. Verfestigung der Paste hat den Vorteil, daß die Paste den Schmelzleiter zuverlässig umschließt und darüberhinaus zur mechanischen Stabilität und Verbindung der Anordnung beitragen kann, da sie auf dem Substrat sicher haftet. Besondere Bedeutung erlangt dieser Punkt, wenn es sich bei dem Schmelzleiter gemäß Anspruch 9 um einen Draht handelt. Schmelzleiter-Drähte sind meist sehr dünn und daher mechanisch wenig belastbar. Die ausgehärtete Paste dient hier als wichtiger mechanischer Schutz.

Weitere Vorteile in Bezug auf das Schaltverhalten ergeben sich, wenn die Vergußmasse porös ist. Das schließt die Möglichkeiten ein, daß die Vergußmasse an sich porös ist und/oder beim Aushärten porös wird, indem sie sich unter Bildung von Hohlräumen verfestigt. Eine derartige Konsistenz eines Stoffes kann zum Löschen eines Lichtbogens beim Abschalten der Sicherung von großem Nutzen ein, da die Poren den gasförmigen, heißen Bestandteilen des Lichtbogens genügend Raum zur Ausdehnung bzw. Ausbreitung und Flächen zum Niederschlagen geben. Sie dienen damit als Druckausgleichskammern und mindern damit den inneren Druck einer Sicherung beim Abschalten. Ein hohler Porengehalt in der Vergußmasse hat darüberhinaus auch thermische Vorteile, da die in den Hohlräumen enthaltenen Gase eine ideale Wärmeisolation für den Schmelzleiter darstellen.

Ferner ist die ausgehärtete Vergußmasse thermisch stabil. Die vorstehend aufgeführten Forderungen können beispielsweise durch eine nichtleitende Keramikpaste erfüllt werden oder durch andere isolierende Füllstoffe in natürlicher oder durch Zusätze modifizierter Form. Durch die Art der Abdeckung und die Eigenschaften der Vergußmasse kann die Charakteristik der Sicherung stark beeinflußt werden.

Die zum Anschließen des Schmelzleiters notwendigen elektrischen Kontakte werden vorteilhafterweise durch Metallisierung von zwei Rändern und/oder Stirnseiten am Substrat gebildet, indem beispielsweise eine elektrisch leitende Paste an diesen Stellen aufgetragen und eingebrannt wird.

Bei der erfindungsgemäßen Sicherung wird der wesentlichste Teil, der Schmelzleiter, als fertiges Element eingesetzt. Er wird in Form eines Drahtes mit definierten Eigenschaften in den Aufbau integriert. Das erfolgt bei minimalem Aufwand, indem der über die Anordnung gespannte Draht an den Kontakten angelötet wird. Denkbar ist hier das Auftragen einer Lötpaste auf die Kontakte nach dem Metallisieren und ein Festlöten durch Infrarot- oder Laserbehandlung. Der so befestigte Schmelzleiter-Draht weist bessere thermische Eigenschaften als beispielsweise eine elektrisch leitende Schicht auf, da auch ein sehr dünner Draht nicht zwingend auf eine Trägerschicht angewiesen ist. Eine aus einer Paste gebildete Schicht ist in der Fertigung z.B. mindestens auf eine Träger-Folie angewiesen, die ihrerseits die elektrischen und thermischen Eigenschaften der Sicherung beeinflußt.

Nach Anspruch 10 ist das Substrat der Sicherung an den zu metallisierenden Rändern bzw. Stirnseiten abgerundet. Dadurch ist erreichbar, daß die Ränder des Substrates leichter zu metallisieren sind. Ferner wird bei einem Metallisierungsverfahren nach Anspruch 7 und/oder 8 die Menge der aufzunehmenden Paste minimiert, da keine scharfen Kanten überzogen werden müssen. Schließlich fällt durch diese Maßnahme die Zunahme der Breite bei diesem Sicherungsaufbau im Bereich der Kontakte insgesamt geringer aus.

In einer Weiterbildung weist das Substrat an den zu metallisierenden Rändern bzw. Stirnseiten Verjüngungen bzw. Abflachungen auf. Diese Maßnahme unterstützt die Minderung der Höhe der Anschlüsse wesentlich, wodurch ein seitliches Überstehen der Kontakte über das Substrat des Bauteils vermieden wird. So liegt das Bauteil bei einer SMD-Bestückung insgesamt mit dem mittleren Teil seines Substrates auf der Platine der zu bestückenden Schaltung auf. So kann die Sicherung beispielsweise durch Ankleben bis zur Verlötung der Kontakte sicher gehalten werden. Der mittlere Teil des Substrates kann so einerseits als Auflage- und Klebefläche dienen, andererseits aber auch die eng beieinander liegenden Lötflächen der Anschlüsse sicher trennen. Vorteilhafterweise kann es so beim Aufbringen der Lötpaste auf der Platine oder beim Verlöten nicht zur Ausbildung von Kurzschlußbrücken kommen.

Vorteilhafterweise kann in einer erfindungsgemäßen Sicherung zwischen dem Schmelzleiter und der Vergußmasse mindestens eine Abdeckung angeordnet sein, auf der die Vergußmasse angeordnet ist. Damit kann beispielsweise ein geschlossener Hohlraum gebildet werden, durch den der Schmelzleiter freitragend verläuft. Der Hohlraum kann auch poröse oder körnige Medien enthalten, wie z.B. Sand. Es sind damit auch geschichtete Strukturen zur Beeinflussung der Auslösecharakteristik der Sicherung realisierbar, wie anhand eines Ausführungsbeispieles nachfolgend beschrieben wird.

Im folgenden werden Ausführungsbeispiele der Erfindung anhand der Zeichnungen näher erläutert. Die Abbildungen zeigen:
- Fig. 1a - 1c: eine Draufsicht auf eine erste Ausführungsform einer Sicherung sowie zwei Seitenansichten;
- Fig. 2a - 2b: perspektivische Darstellungen verschiedener Ausführungsformen des Substrates der Sicherung von Fig. 1a;

Fig. 1a zeigt eine Draufsicht auf eine Sicherung 1, die einen Schmelzleiter 2 aufweist, der auf einem Substrat 3 zwischen zwei Kontakten 4 an gegenüberliegenden Rändern 5 des Substrates 3 unter einer Abdeckung 6 aus einer Vergußmasse 7 verläuft.

Zur Herstellung der Sicherung 1 werden in einem ersten Schritt die Kontakte 4 an den Rändern 5 des keramischen Substrates 3 in Form elektrisch leitfähiger Pasten 8 in einem "Dip & Blot"-Verfahren aufgetragen und eingebrannt bzw. gesintert, so daß danach an dem Substrat 3 von außen zugängliche, die Stirnseiten 9 teilweise umschließende und lötfähige Kontakte 4 entstehen. Auf die Kontakte 4 wird dann eine Lötpaste 10 aufgetragen, in die der als Draht 11 ausgeführte Schmelzleiter 2 eingedrückt wird. Anschließend wird die Anordnung soweit erwärmt, daß sich die Lötpaste 10 verflüssigt und den Draht 11 mit den Kontakten 4 mechanisch dauerhaft und elektrisch gut leitend verbindet. Dabei liegt der Schmelzpunkt der Lötpaste 10 oberhalb des Schmelzpunktes von SMD-Lötprozessen, so daß die Sicherung 1 in SMD-Verfahren einsetzbar ist.

Vor oder auch nach dem Trennen des Drahtes 11 in einzelne Schmelzleiterstücke je Sicherung 1 wird als Abdeckung 6 der Anordnung eine pastöse, aushärtbare Vergußmasse 7 aufgebracht, die den Schmelzleiter 2 zwischen den Kontakten 4 gas- und druckdicht abdeckt. Die Portionierung der Vergußmasse 7 erfolgt beispielsweise durch einen Dosierer, in einem Siebdruck- oder Schablonendruckverfahren. Wesentliche Eigenschaften der Vergußmasse 7 sind neben der pastenartigen Ausgangsform und der Aushärtbarkeit auch mechanische und thermische Stabilität sowie gute elektrische Isolation. Zudem sollte die Vergußmasse 7 auch einen hohen Porengehalt aufweisen, um gasförmigen Bestandteilen beim Abschalten der Sicherung Druckausgleichsräume und Metalldämpfen eine große Niederschlagsfläche bieten zu können.

Durch unterscheidbare Farbgebung der ausgehärteten Vergußmasse 7 ist eine grundsätzliche Kennzeichnung der Sicherung zur Unterscheidung beispielsweise der Auslösecharakteristik in "flink" oder "träge" oder zur Kennzeichnung des Nennstromes bei der Fertigung möglich, da bereits hier durch die Dimensionierung und die Materialauswahl diese Eigenschaften festgelegt sind. Eine generelle Basis-Kennzeichnung dieser Bauteile ist aufgrund ihrer geringen Größe durch eine Farbcodierung sinnvoll.

Fig. 1b zeigt eine Seitenansicht der Sicherung 1, von einer Stirnseite 9 her gesehen zur Veranschaulichung des einfachen und flachen Aufbaus. Auf dem Kontakt 4 ist der Schmelzleiter 2 durch eine Lötpaste 10 elektrisch leitend befestigt worden. Die Abdeckung 6 zieht sich auf der Oberseite der Sicherung 1 fast bis zu den Rändern 5 hin.

Fig. 1c zeigt eine Ansicht der Längsseite der Sicherung 1 von Fig. 1a. Der Abstand der Kontakte 4 zwischeneinander ist dem Loch- bzw. Pad-Abstand der Spannungsebene der Sicherung nach IEC-Norm angepaßt gewählt worden. Damit kann dieser Abstand sehr gering ausfallen.

Weiter ist auch der Abstand des Schmelzleiters 2 von der Oberfläche des Substrates 3 sehr gering. Damit verläuft der Schmelzleiter 2 an der Grenze zwischen zwei Halbräumen, wobei einer durch die Vergußmasse 7 und der andere durch das Substrat 3 gebildet wird, wie auch aus Fig. 1b ersichtlich ist. Diese Halbräume sind von ihren thermischen Eigenschaften einander so weit wie möglich bei geringen Kosten anzugleichen.

Die genannten Maßnahmen bzw. Eigenschaften werden durch eine von der in Fig. 1a-1c dargestellten Grundform abgewandelten Form des Substrates realisiert, wie sie in Fig. 2b - 2d dargestellt sind.

Fig. 2a - 2b zeigen keramische Plättchen 12 mit einer fortschreitenden Zahl von Gestaltungsmaßnahmen, deren Vorteile anhand dieser Auswahl von Skizzen beschrieben werden. Die unterschiedliche Ausformung der Substrate 3 resultiert dabei aus einer fortschreitenden Verwirklichung weiterer gestalterischer Maßnahmen:

Die längliche Ausnehmung 14 bzw. Vertiefung 15 in der Mittelfläche 16 des Plättchens 12 von Fig. 2a dient einer verbesserten thermische Entkopplung des Schmelzleiters, da der Schmelzleiter über seine freie Länge in der Vergußmasseeingebettet ist.
Die in Fig. 2b in einer verstärkten Darstellung gezeigten Verjüngungen bzw. Abflachungen 17 an den Ende des Substrates 3 bzw. an den Rändern 5 erfüllt die Aufgabe, die Kantenmetallisierungen der Kontakte 4 nicht überstehen zu lassen, d.h. die Sicherung liegt nur mit dem mittleren Teil 18 des keramischen Substrates 3 auf.

## Patentansprüche

1. Elektrische Sicherung (1) mit einem Substrat (3) aus einem elektrisch isolierenden Werkstoff, mindestens zwei elektrischen Kontakten (4), die im Abstand voneinander auf dem Substrat (3) angeordnet sind, und einem Schmelzleiter (2), der die Kontakte (4) elektrisch leitend verbindet und mindestens teilweise zwischen den Kontakten (4) in eine elektrisch isolierende Vergußmasse (7) eingebettet ist, wobei zwischen den Kontakten (4) eine Vertiefung (15) im Substrat (3) angeordnet ist, **dadurch gekennzeichnet,**
**daß** der Schmelzleiter (2) zwischen den Kontakten über der Vertiefung (15) ohne Kontakt zum Substrat (3) angeordnet ist, was im Bereich der Vertiefung eine vollständige Umschließung des Schmelzleiters mit Vergußmasse gestattet.

2. Sicherung nach Anspruch 1, **dadurch gekennzeichnet, daß** das Substrat (3) ein rechteckiges Plättchen (12) ist.

3. Sicherung nach einem oder beiden der vorhergehenden Ansprüche, **dadurch gekennzeichnet, daß** das Substrat (3) aus einem keramischen Werkstoff besteht.

4. Sicherung nach einem oder mehreren der vorhergehenden Ansprüche, **dadurch gekennzeichnet, daß** die Vergußmasse (7) aus einer aushärtbaren, nach dem Aushärten auf dem Substrat (3) haftenden Paste besteht.

5. Sicherung nach einem oder mehreren der vorhergehenden Ansprüche, **dadurch gekennzeichnet, daß** die Vergußmasse (7) porös ist.

6. Sicherung nach einem oder mehreren der vorhergehenden Ansprüche, **dadurch gekennzeichnet, daß** die Vergußmasse (7) thermisch stabil ist.

7. Sicherung nach einem oder mehreren der vorhergehenden Ansprüche, **dadurch gekennzeichnet, daß** die Kontakte (4) durch Metallisierung von einander gegenüberliegenden Rändern (5) und/oder Stirnseiten (9) des Substrates (3) gebildet sind.

8. Sicherung nach einem oder mehreren der vorhergehenden Ansprüche, **dadurch gekennzeichnet, daß** die Kontakte (4) durch einbrennbare Pasten (8) hergestellt sind

9. Sicherung nach einem oder mehreren der vorhergehenden Ansprüche, **dadurch gekennzeichnet, daß** der Schmelzleiter (2) als Draht (11) ausgebildet ist.

10. Sicherung nach einem oder mehreren der vorhergehenden Ansprüche, **dadurch gekennzeichnet, daß** das Substrat (3) an den zu metallisierenden Rändern (5) bzw. Stirnseiten (9) abgerundet ist.

11. Sicherung nach einem oder mehreren der vorhergehenden Ansprüche, **dadurch gekennzeichnet, daß** das Substrat (3) an den zu metallisierenden Rändern (5) bzw. Stirnseiten (9) Verjüngungen bzw. Abflachungen (17) aufweist.

## Claims

1. An electrical fuse (1) including a substrate (3) of an electrically insulating material, at least two electrical contacts (4), which are arranged at a distance from one another on the substrate (3), and a fusible conductor (2), which electrically conductively connects the contacts (4) and is at least partially embedded between the contacts (4) in an electrically insulating encapsulating composition (7), a recess (15) being disposed in the substrate (3) between the contacts (4), **characterised in that** the fusible conductor (2) is arranged between the contacts above the recess (15) without contacting the substrate (3), which permits the fusible conductor to be completely surrounded by encapsulating composition in the vicinity of the recess.

2. A fuse as claimed in Claim 1, **characterised in that** the substrate (3) is a small rectangular plate (12).

3. A fuse as claimed in one or both of the preceding claims, **characterised in that** the substrate (3) consists of a ceramic material.

4. A fuse as claimed in one or more of the preceding claims, **characterised in that** the encapsulating composition (7) consists of a settable paste, which adheres to the substrate after the setting process.

5. A fuse as claimed in one or more of the preceding claims, **characterised in that** the encapsulating composition is porous.

6. A fuse as claimed in one or more of the preceding claims, **characterised in that** the encapsulating composition (7) is thermally stable.

7. A fuse as claimed in one or more of the preceding claims, **characterised in that** the contacts (4) are constituted by metallizing opposing edges (5) and/or end faces (9) of the substrate (3).

8. A fuse as claimed in one or more of the preceding claims, **characterised in that** the contacts (4) are produced by bakable pastes (8).

9. A fuse as claimed in one or more of the preceding claims, **characterised in that** the fusible conductor (2) is in the form of a wire (11).

10. A fuse as claimed in one or more of the preceding claims, **characterised in that** the substrate (3) is rounded at the edges (5) or end faces (9) to be metallized.

11. A fuse as claimed in one or more of the preceding claims, **characterised in that** the substrate (3) has chamfers or bevels (17) at the edges (5) or end faces (9) to be metallized.

## Revendications

1. Fusible (1) comportant un substrat (2) en matériau isolant, au moins deux contacts électriques (4) placés à distance l'un de l'autre sur le substrat (3), et un élément fusible (2) qui relie électriquement les contacts (4) et est noyé au moins partiellement, entre les contacts (4), dans un composé d'empotage isolant (7), un creux (15) étant prévu dans le substrat (3) entre les contacts (4), **caractérisé par le fait que** l'élément fusible (2) est placé entre les contacts au-dessus du creux (15) sans contact avec le substrat (3), ce qui permet un enveloppement complet de l'élément fusible de composé d'empotage dans la zone du creux.

2. Fusible selon la revendication 1, **caractérisé par le fait que** le substrat (3) est une plaquette rectangulaire (12).

3. Fusible selon une des revendications précédentes ou les deux, **caractérisé par le fait que** le substrat (3) est en céramique.

4. Fusible selon une ou plusieurs des revendications précédentes, **caractérisé par le fait que** le composé d'empotage (7) est constitué d'une pâte durcissable qui, après durcissement, adhère au substrat (3).

5. Fusible selon une ou plusieurs des revendications précédentes, **caractérisé par le fait que** le composé d'empotage (7) est poreux.

6. Fusible selon une ou plusieurs des revendications précédentes, **caractérisé par le fait que** le composé d'empotage (7) est thermiquement stable.

7. Fusible selon une ou plusieurs des revendications précédentes, **caractérisé par le fait que** les contacts (4) sont formés par métallisation de bords (5) et/ou de côtés frontaux (9) opposés du substrat (3).

8. Fusible selon une ou plusieurs des revendications précédentes, **caractérisé par le fait que** les contacts (4) sont réalisés au moyen de pâtes pouvant être cuites (8).

9. Fusible selon une ou plusieurs des revendications précédentes, **caractérisé par le fait que** l'élément fusible (2) est constitué d'un fil (11).

10. Fusible selon une ou plusieurs des revendications précédentes, **caractérisé par le fait que** le substrat (3) est arrondi sur ses bords (5) ou ses côtés frontaux (9) à métalliser.

11. Fusible selon une ou plusieurs des revendications précédentes, **caractérisé par le fait que** le substrat (3) présente des rétrécissements ou des aplatissements (27) sur ses bords (5) ou ses côtés frontaux (9) à métalliser.
